# EUROPÄISCHE PATENTSCHRIFT

(11) **EP 0 045 072 B1**
(45) Veröffentlichungstag und Bekanntmachung des Hinweises auf die Patenterteilung: **06.02.1985**
(21) Anmeldenummer: 81105875.9
(22) Anmeldetag: 24.07.1981
(51) Int. Cl.: H01H 33/66

(54) **Vakuumschalter**
Vacuum switch
Interrupteur à vide

(30) Priorität: 25.07.1980 PL 225863
(43) Veröffentlichungstag der Anmeldung: 03.02.1982
(73) Patentinhaber: Osrodek Badawczo-Rozwojowy Aparatury Manewrowej ORAM, 90-312 Lodz (PL)
(72) Erfinder: Platak, Wojciech, Lodz (PL); Roszuk, Wojciech, Lask (PL); Wierzchnieswki, Zbigniew, Lodz (PL)
(74) Vertreter: Ebbinghaus, Dieter, Dipl.-Ing.

## Beschreibung

Die Erfindung betrifft einen Vakuumschalter mit zwei in eine Löschkammer ragenden Kontakten, die ausserhalb der Löschkammer über flexible Leiter mit elektrischen Klemmen verbunden sind, von denen der eine Kontakt bezüglich der Löschkammer lagefest und von denen der andere Kontakt über einen mit einem Schaltantrieb gekoppelten Betätigungsmechanismus relativ zur Löschkammer zwischen einer Offenstellung und einer Schliessstellung der Kontakte verschiebbar und mit der Löschkammer und dem löschkammerfesten Kontakt verschwenkbar ist.

Ein derartiger Vakuumschalter ist aus dem Katalog Vakuumschutz SV-7 der Firma EMA-Elester, gedruckt in Polen 1976, bekannt. Bei diesem Vakuumschalter sind die ausserhalb der Löschkammer befindlichen Enden der bolzenförmigen Kontakte mit dem Betätigungsmechanismus über ein Kugelgelenk und mit dem Schaltergehäuse über ein Kardangelenk verbunden, so dass die Löschkammer mit den Kontakten eine Pendelkonstruktion bildet. Die in den Gelenken vorhandene Reibung führt bei längerer Einsatzzeit zu Spielen, die die Öffnungsweite und die gleichzeitige Kontaktherstellung beeinträchtigen. Ausserdem ist der Aufbau der Pendelkonstruktion kompliziert und aufwendig.

Aus der US-A 2810808 ist ausserdem ein Leistungsschalter bekannt, bei welchem sich die Kontake in einem mit Öl gefüllten Tank befinden und die Kontaktführung über einen komplizierten Seil- und Gestängeantrieb erfolgt. Unabhängig von seiner aufwendigen Bauweise ist ein solcher Leistungsschalter für den Einsatz als Schütz mit hoher Schatthäufigkeit nicht geeignet.

Die der Erfindung zugrundeliegende Aufgabe besteht darin, den Vakuumschalter der eingangs genannten Art mit konstruktiv einfachen Mitteln für die betriebssichere Durchführung hoher Schaltwechselzahlen auszubilden.

Diese Aufgabe wird bei dem Vakuumschalter der eingangs genannten Art dadurch gelöst, dass der verschiebbare Kontakt über ein erstes Zugmittel und ein Spannglied an einem Teil des Betätigungsmechanismus festgelegt ist und dass der löschkammerfeste Kontakt über ein zweites Zugmittel und ein Spannglied mit einem schalterfesten Teil verbunden ist.

Dabei werden als Zugmittel vorteilhafterweise Seile oder Ketten verwendet, während als Spannglieder vorteilhafterweise Gewindehülsen zum Einsatz kommen.

Der erfindungsgemässe Vakuumschalter hat den Vorteil, dass aufgrund der eingesetzten Zugmittel sein Aufbau äusserst einfach ist und durch Ausschluss eines Spiels auch bei einer hohen Anzahl von Schaltwechseln die betriebssichere Funktion gewährleistet bleibt.

Anhand der Zeichnung, die schematisch ein Ausführungsbeispiel eines Vakuumschalters zeigt, wird die Erfindung näher erläutert.

Der in der Zeichnung nur mit seinen wesentlichen Teilen gezeigte Vakuumschalter hat eine Vakuumlöschkammer 1 mit einem ersten bolzenförmigen Kontakt 2 und einem zweiten bolzenförmigen Kontakt 3, deren Kontaktflächen sich in der Vakuumlöschkammer 1 befinden und deren freie Enden aus der Vakuumlöschkammer 1 herausgeführt sind. An dem freien Ende des ersten bolzenförmigen Kontakts 2 ist das eine Ende eines ersten Zugseils 4 sowie das eine Ende eines ersten flexiblen Leiters 6 befestigt, der zu einer nicht gezeigten elektrischen Klemme geführt ist. Das andere Ende des Zugseils 4 ist an einer Gewindehülse 7 befestigt, die über eine Mutter 9 mit einem beweglichen Teil 8 eines Betätigungsmechanismus des Vakuumschalters verbunden ist.

Am freien Ende des zweiten bolzenförmigen Kontakts 3 ist ein hohlzylindrisches Zwischenelement 10 befestigt. Der zweite bolzenförmige Kontakt 3 hat ein äusseres leitendes Element 17, an dem ein zweiter flexibler Leiter 16 mit einer auf das Zwischenelement 10 aufgesetzten Mutter 18 festgelegt ist. Der zweite Leiter 16 ist mit einer nicht gezeigten Klemme verbunden. In der Bodenfläche des hohlzylindrischen Zwischenelements 10 ist eine Rolle 11 gehalten, in der das eine Ende eines zweiten Zugseils 12 befestigt ist, das sich durch eine Öffnung im Boden des Zwischenelements 10 erstreckt und mit seinem anderen Ende in einer Gewindehülse 13 festgelegt ist, die an einem unbeweglichen Teil 14 des Vakuumschalters mit zwei Muttern 15 gehalten ist.

Wenn der bewegliche Teil 8 des Vakuumschalters durch einen Antrieb bewegt wird, bewirkt dies eine Verlagerung des Gelenkpunktes des Teils 8 mit der gewünschten Hülse 7 einerseits in der der Schliess- und Öffnungsbewegung der Kontakte des Vakuumschalters entsprechenden Richtung und andererseits in einer dazu senkrechten Richtung, was über die Zugseile 4 und 12 zu geringen Winkelausschlägen der Vakuumlöschkammer 1 führt, ohne dadurch die axiale Ausrichtung der Vakuumlöschkammer 1 zu der Wirkungslinie der Kräfte für das Öffnen und Schliessen der Kontakte 2 und 3 zu beeinträchtigen.

## Patentansprüche

1. Vakuumschalter mit zwei in eine Löschkammer (1) ragenden Kontakten (2, 3), die ausserhalb der Löschkammer (1) über flexible Leiter (6, 16) mit elektrischen Klemmen verbunden sind, von denen der eine Kontakt (3) bezüglich der Löschkammer (1) lagefest und von denen der andere Kontakt (2) über einen mit einem Schaltantrieb gekoppelten Betätigungsmechanismus (8) relativ zur Löschkammer (1) zwischen einer Offenstellung und einer Schliessstellung der Kontakte (2, 3) verschiebbar und mit der Löschkammer (1) und dem löschkammerfesten Kontakt (3) verschwenkbar ist, dadurch gekennzeichnet, dass der verschiebbare Kontakt (2) über ein erstes Zugmittel (4) und ein Spannglied (7) an einem Teil des Betätigungsmechanismus (8) festgelegt ist und dass der löschkammerfeste Kontakt (3) über ein zweites Zugmittel (12) und ein Spannglied (13) mit einem schalterfesten Teil (14) verbunden ist.

2. Vakuumschalter nach Anspruch 1, dadurch gekennzeichnet, dass die Zugmittel (4, 12) Seile oder Ketten sind.

3. Vakuumschalter nach Anspruch 1 oder 2, dadurch gekennzeichnet, dass die Spannglieder (7, 13) Gewindehülsen sind.

## Claims

1. Vacuum switch with two contacts (2, 3) projecting into a release chamber (1), which are connected via flexible leads (6, 16) to electrical terminals outside the release chamber, of which one contact (3) is fixed relative to the release chamber (1) and the other contact (2) is displaceable relative to the release chamber (1) between an open position and a closed position of the contacts (2, 3) and is pivotable relative to the contact (3) which is fixed relative to the release chamber by means of an actuating mechanism (8) coupled to a switching device, characterised in that the displacable contact (2) is fastened to a portion of the actuating mechanism (8) by a first pulling means (4) and a tensioning member (7) and in that the contact (3) that is fixed relative to the release chamber is connected to a part (14) which is fixed relative to the switch by means of a second pulling means (12) and a tensioning means (13).

2. Vacuum switch according to claim 1, characterised in that the pulling means (4, 12) are cables or chains.

3. Vacuum switch according to claim 1 or 2, characterised in that the tensioning means (7, 13) are winding means.

## Revendications

1. Interrupteur à vide possédant deux contacts (2, 3) faisant saillie dans une chambre d'extinction (1) et reliés à l'extérieur de la chambre d'extinction (1) par des conducteurs flexibles (6, 16) à des bornes électriques, l'un des contacts (3) occupant une position fixe par rapport à la chambre d'extinction (1) et un mécanisme de commande (8) accouplé à un dispositif de manoeuvre d'interrupteur pouvant faire coulisser l'autre contact (2) par rapport à la chambre d'extinction (1) entre une position d'ouverture et une position de fermeture des contacts (2, 3), l'autre contact (2) pouvant être amené en outre à pivoter conjointement avec la chambre d'extinction (1) et le contact (3) fixe par rapport à la chambre d'extinction, caracterisé en ce que le contact coulissant (2) est attaché par l'intermédiaire d'un premier moyen de traction (4) et d'un organe tendeur (7) à une partie du mécanisme de commande (8) et que le contact (3) fixe par rapport à la chambre d'extinction est relié par l'intermédiaire d'un second moyen de traction (12) et d'un organe tendeur (13) à une partie fixe (14) de l'interrupteur.

2. Interrupteur à vide selon la revendication 1, caracterisé en ce que les moyens de traction (4, 12) sont des cables ou des chaines.

3. Interrupteur à vide selon la revendication 1 ou 2, caracterisé en ce que les organes tendeurs (7,13) sont des douilles filetées.
